# EUROPÄISCHE PATENTSCHRIFT

(11) **EP 3 728 094 B1**
(45) Veröffentlichungstag und Bekanntmachung des Hinweises auf die Patenterteilung: **09.03.2022**
(21) Anmeldenummer: 18814970.2
(22) Anmeldetag: 13.12.2018
(51) Int. Cl.: B66B 1/18, B66B 1/24

(54) **FAHRTPLANUNG AUFGRUND ERWARTETER PASSAGIERANZAHL**
TRIP PLANNING DUE TO EXPECTED PASSENGER NUMBER
PLANIFICATION DE PARCOURS EN RAISON DU NOMBRE DE PASSAGERS ATTENDU

(30) Priorität: 21.12.2017 EP 17209784
(43) Veröffentlichungstag der Anmeldung: 28.10.2020
(73) Patentinhaber: Inventio AG, 6052 Hergiswil (CH)
(72) Erfinder: FINSCHI, Lukas, 6030 Ebikon (CH)
(86) Internationale Anmeldenummer: PCT/EP2018/084784
(87) Internationale Veröffentlichungsnummer: WO 2019/121329

(56) Entgegenhaltungen:
- WO-A1-2014/111127
- US-A1- 2010 326 773
- US-A1- 2017 158 459

## Beschreibung

Die hier beschriebene Technologie betrifft allgemein ein Aufzugssystem mit einer Zielrufsteuerung, insbesondere deren Ausgestaltung zur Rufzuteilung und Fahrtplanung. Ausführungsbeispiele der Technologie betreffen ausserdem ein Verfahren zum Betreiben eines solchen Aufzugssystems.

Damit ein Passagier einen Aufzug rufen kann, sind Aufzugsysteme bekannt, die entweder ein Stockwerkterminal zur Eingabe der gewünschten Fahrtrichtung (z. B. "Auf-" und "Ab-" Tasten) oder ein Stockwerkterminal zur Eingabe des gewünschten Zielstockwerks haben. Letzteres ermöglichen Aufzugsysteme mit einer Zielrufsteuerung, die einem Aufzugsruf eines Passagiers eine Aufzugskabine zuteilt, um den Passagier auf ein gewünschtes Zielstockwerk zu befördern. Ein Ausführungsbeispiel eines Aufzugssystems mit einer Zielrufsteuerung ist im Dokument EP 0 443 188 B1 offenbart; die Zielrufsteuerung teilt Aufzugsrufe aufgrund von berechneten Bedienungskosten und variablen Bonus-/Malus-Faktoren zu.

Solche Zuteilungsverfahren beruhen auf der Annahme, dass jeder Passagier einen Aufzugsruf eingibt. Wie in EP 1 522 518 B1 ausgeführt, ist in realen Situationen ein solches diszipliniertes Verhalten nicht immer anzutreffen; in einer Gruppe von Personen mit gleichem Zielstockwerk ruft möglicherweise eine Person den Aufzug und alle steigen in die zugeteilte Aufzugskabine ein. Je nach Grösse der Gruppe kann danach nur noch relativ wenig Platz in der Aufzugskabine vorhanden sein, u. U. so wenig, dass ein bereits für die Fahrt mit dieser Aufzugskabine vorgesehener Passagier auf einem anderen Stockwerk nicht mehr zusteigen kann (oder will, weil sie zu voll ist). In einem solchen Fall ist es bekannt, z. B. aus EP 1 522 518 B1 oder US 2016/0297642 A1, den am Stockwerk vorgesehenen Halt auszulassen und am Stockwerk vorbeizufahren; dies ist dort als Bypass bezeichnet. Als Kriterium für das Aktivieren der Bypass-Funktion beschreiben EP 1 522 518 B1 und US 2016/0297642 A1, die gemessene Last in der Aufzugskabine. Allerdings kann die Bypass-Funktion nicht aktiviert werden, wenn das Stockwerk das Ziel eines Passagiers in der Kabine ist.

US 2017/158459 A1 offenbart ein Verfahren zum Zuweisen eines Aufzugs, in dem eine Passagierchargengrößenverteilungen für jedes Stockwerkpaar in einem Gebäude auf der Grundlage von Passagierchargenfahrten ermittelt wird, wobei jede Passagierchargenfahrt mindestens das Einsteige- und Zielstockwerk der Fahrt, die Anzahl der Passagiere in Bezug auf die Fahrt und die Zeit der Fahrt umfasst. Der Anzahl der Passagiere, die hinter einem Aufzugsruf warten, wird basierend auf der Passagierchargengrößenverteilungen geschätzt. Der Aufzugsruf wird einem Aufzug zugewiesen, der in der Lage ist, die geschätzte Anzahl von Passagieren zu bedienen.

US 2010/326773 A1 offenbart ein Aufzugsgruppensteuersystem für eine gute Betriebseffizienz, selbst wenn ein Aufzug von einer Gruppe mehrerer Personen verwendet wird. Die Anzahl der Personen in der Gruppe wird zuvor in einem Personenzahl-Speicherabschnitt gespeichert. Ein Aufzug wird auf der Grundlage der Anzahl der Personen zugewiesen, die im Speicherbereich für die Anzahl der Personen gespeichert ist.

WO 2014/111127 A1 beschreibt ein Zuteilungssystem für Aufzüge, in dem auf mindestens einer Etage mindestens ein Passagierdetektor vorgesehen ist, wobei der Passagierdetektor konfiguriert ist, die Anzahl der Passagiere in der Lobby zu erfassen. Eine Recheneinrichtung ermittelt aus den Signalen des Passagierdetektors ein Passagiernummernsignal, das dem Anrufzuweisungssystem zugeführt wird.

Obwohl die genannten Lösungen mit der Bypass-Funktion u. U. vermeiden, dass eine bereits volle Aufzugskabine auf einem Stockwerk anhält, auf dem keine Passagiere mehr zusteigen können, so führt sie zu einer möglicherweise markant erhöhten Wartezeit für die wartenden Passagiere. Bei einer Zielrufsteuerung muss die genannte Aufzugskabine zu diesem Stockwerk zurückkehren, weil sie den Passagieren zugeteilt wurde; es kann nicht einfach eine andere Aufzugskabine gewählt werden, welche die Passagiere evtl. früher bedienen könnte. Die Bypass-Funktion kann daher zu einer grossen Verzögerung der Fahrt führen, welche die Passagiere frustrieren kann; möglicherweise geben die wartenden Passagiere daher neue Aufzugsrufe ein, möglicherweise auch an Ziele, die nicht ihrem eigentlichen Fahrtziel entsprechen, nur um endlich eine Aufzugskabine besteigen zu können. Dies kann weitere Nachteile für andere Passagiere nach sich ziehen. Es besteht daher Bedarf an einer Technologie, die die Aufzugsrufe auf eine verbesserte Art und Weise bedient und die Effizienz des Aufzugssystems verbessert.

Ein Aspekt einer solchen verbesserten Technologie betrifft ein Verfahren zum Betreiben eines Aufzugsystems in einem Gebäude nach Anspruch 1.

Ein anderer Aspekt betrifft ein Aufzugsystem in einem Gebäude nach Anspruch 6.

In den hier beschriebenen Ausführungsbeispielen der Technologie wird den oben beschriebenen Situationen, dass nach einem Zielruf eines Passagiers u. U. zusätzliche, nicht eingeplante Passagiere mit gleichem Fahrziel einsteigen, Rechnung getragen. Gemäss der Technologie trifft die Zielrufsteuerung bei der Rufzuteilung eine Annahme über eine Anzahl von zusätzlichen Passagieren, die zusammen mit einem rufenden Passagier befördert werden möchten, ohne dass sie selbst einen Zielruf eingegeben haben, und einen entsprechenden Platzbedarf in der Aufzugskabine haben. Basierend auf in einer Datenbank gespeicherten Daten über das Passagierverhalten auf den Stockwerken, weicht die Technologie vom üblichen Ansatz, dass für jeden Zielruf ein Platzbedarf für einen Passagier einzuplanen ist, ab. Dadurch können realistischere Annahmen über den tatsächlichen Platzbedarf getroffen werden, was u. a. dazu führt, dass das Aufzugsystem mit verbesserter Effizienz betrieben werden kann, was auch eine Optimierung der Wartezeiten für die Passagiere ermöglicht.

Die Datenbank ist in einer Speichereinrichtung gespeichert, wobei in der Datenbank eine Vielzahl von Datensätzen gespeichert ist. Jeder Datensatz hat vordefinierte, eine Rufsituation beschreibende

Datenfelder, wobei ein erstes Datenfeld das Rufeingabestockwerk angibt, ein zweites Datenfeld ein Zeitfenster, ein drittes Datenfeld das Zielstockwerk und ein viertes Datenfeld die Anzahl zusätzlicher Passagiere für die im Datensatz beschriebene Rufsituation.

Die hier beschriebene Technologie ermittelt mit Hilfe einer solchen Datenbank, ob dem ersten Zielruf eine Anzahl von zusätzlichen Passagieren zuzuordnen ist. Dazu wird auf die Datenbank zugegriffen und ermittelt, ob der erste Zielruf einer in der Datenbank gespeicherten Rufsituation entspricht. Ist dies der Fall, ergibt sich daraus für diese durch den ersten Zielruf gegebene Rufsituation die Anzahl der zusätzlichen Passagiere. Das Erzeugen von Information zum zusätzlichen Platzbedarf umfasst daher ein Lesen des vierten Datenfeldes, um die Anzahl zusätzlicher Passagiere zu bestimmen.

Die in der Datenbank gespeicherten Daten können auf unterschiedliche Art und Weise ermittelt werden. In einem Ausführungsbeispiel umfasst das Aufzugsystem ein Sensorsystem, das mit der Zielrufsteuerungseinrichtung und der Speichereinrichtung gekoppelt ist. Das Sensorsystem ermittelt Information zu einer Anzahl von Passagieren, die auf einem Stockwerk in die Aufzugskabine einsteigen. Das Sensorsystem kann z. B. verwendet werden, um die Anzahl zusätzlicher Passagiere, die im vierten Datenfeld angegeben werden, zu ermitteln. In einem Ausführungsbeispiel umfasst das Sensorsystem auf den Stockwerken angeordnete Sensoren, die über eine Leitung mit der Zielrufsteuerungseinrichtung und der Speichereinrichtung gekoppelt sind. Ein Sensor des Sensorsystems umfasst in einem Ausführungsbeispiel eine Kamera, und das Sensorsystem ist ausgestaltet, um aus Bildaufnahmen der Kamera die Anzahl der Passagiere zu ermitteln. Alternativ zu einem solchen selbstlernenden System können Personen das Verhalten der Passagiere in Abhängigkeit der Tageszeit und des Wochentags beobachten und aufzeichnen, um daraus die Daten für die Datenbank zu gewinnen.

In einem Ausführungsbeispiel ist die Zielrufsteuerungseinrichtung ausserdem ausgestaltet, um die erzeugte Information zum zusätzlichen Platzbedarf mittels der vom Sensorsystem ermittelten Information zur Anzahl von einsteigenden Passagieren anzupassen und für eine Bedienung von Passagieren die angepasste Information zum zusätzlichen Platzbedarf zu verwenden. Dadurch kann die Planung der Bedien-Reihenfolge von Passagieren verbessert werden, weil z. B. der (angenommene) zusätzliche Platzbedarf mittels der Anzahl der tatsächlich einsteigenden Passagiere erhöht oder verringert werden kann.

In einem Ausführungsbeispiel wird für das Zuteilen des ersten Zielrufs der Platzbedarf des ersten Passagiers um den Platzbedarf der zusätzlichen Passagiere erhöht. Der sich ergebende Gesamtplatzbedarf wird dem Zuteilungsalgorithmus zugeführt. Es ist dabei ein Vorteil, dass der Zuteilungsalgorithmus dabei gegenüber bekannten Verfahren nicht erweitert oder sonst verändert werden muss, da die Modifikation des Platzbedarfs unabhängig vom Zuteilungsalgorithmus erfolgt.

Erfindungsgemäß wird für das Zuteilen des ersten Zielrufs die Information zum zusätzlichen Platzbedarf getrennt vom ersten Zielruf gehalten; beide werden getrennt dem Zuteilungsalgorithmus zugeführt. Es ist dabei ein Vorteil, dass der Zuteilungsalgorithmus mit einfacheren oder auch komplizierteren Regeln ergänzt bzw. verändert werden kann, um den zusätzlichen Platzbedarf in verschiedenen Planungsschritten zu berücksichtigen. Typische Planungsschritte sind das Berechnen des Platzbedarfs für auf einem Stockwerk wartende Passagiere, oder das Berechnen des Platzbedarfs für Passagiere, welche gemeinsam gleichzeitig in der Aufzugskabine transportiert werden könnten. In beiden Fällen kann für jeden der betrachteten Passagiere der individuelle normale und der individuelle zusätzliche Platzbedarf berücksichtigt werden.

Zum Beispiel, wenn im Wesentlich zum ersten Zeitpunkt eine Anzahl Zielrufe von unterschiedlichen Passagieren eingegeben wird, wird für das Zuteilen der Zielrufe von einem Platzbedarf ausgegangen, der sich, bei einem Passagier pro Zielruf, aus der Anzahl der Zielrufe und einer maximalen Anzahl zusätzlicher Passagiere ergibt. Dabei wird für jeden Zielruf eine Anzahl von zusätzlichen Passagieren ermittelt und daraus derjenige Zielruf, dem die maximale Anzahl zusätzlicher Passagiere zugeordnet ist. Dadurch kann die maximale Anzahl zusätzlicher Passagiere bestimmt werden. Liegen beispielsweise drei Zielrufe vor, wobei zwei dieser Zielrufe jeweils ein zusätzlicher Passagier zugeordnet wird und einem der Zielrufe drei zusätzliche Passagiere zugeordnet werden, ist die maximale Anzahl zusätzlicher Passagiere gleich drei. Dies hat den Vorteil, dass bei zu wenigen Rufen mit mehr Platzbedarf gerechnet wird, aber bei genug vielen Rufen kein unnötiger zusätzlicher Platzbedarf mehr eingerechnet wird.

In einem anderen Beispiel, wenn im Wesentlich zum ersten Zeitpunkt eine Anzahl Zielrufe von unterschiedlichen Passagieren eingegeben werden, wird für das Zuteilen der Zielrufe von einem Platzbedarf ausgegangen, der sich, bei einem Passagier pro Zielruf, pro Zielstockwerk aus der Anzahl der Zielrufe und einer maximalen Anzahl zusätzlicher Passagiere ergibt. Dabei wird für jeden Zielruf und jedes Zielstockwerk eine Anzahl von zusätzlichen Passagieren ermittelt wird und daraus pro Zielstockwerk ein Maximalwert des zusätzlichen Platzbedarfs bestimmt; die sich ergebende Maximalwerte werden addiert. Dies hat den Vorteil, dass für Passagiere mit dem gleichen Fahrtziel bei mehreren Rufen kein unnötiger zusätzlicher Platzbedarf eingeplant wird, aber für Passagiere mit verschiedenen Zielen jeweils mit zusätzlichen mitfahrenden Passagieren gerechnet wird und damit genügend Platz eingeplant wird.

Im Folgenden sind verschiedene Aspekte der verbesserten Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung eines Ausführungsbeispiels eines Aufzugsystems in einem Gebäude,
- Fig. 2: eine beispielhafte Darstellung eines Ausführungsbeispiels einer Zielrufsteuerungseinrichtung, und
- Fig. 3: eine beispielhafte Darstellung eines Ausführungsbeispiels eines Verfahrens zum Zuteilen eines Zielrufs anhand eines schematischen Ablaufdiagramms.

Fig. 1 zeigt eine schematische Darstellung eines Ausführungsbeispiels eines Aufzugsystems 1 in einem Gebäude 2; bei dem Gebäude 2 kann es sich prinzipiell um jegliche Art von mehrstöckigem Gebäude (z. B. Wohnhaus, Hotel, Bürogebäude, Sportstation etc.) oder um ein Schiff handeln. Im Folgenden werden Komponenten und Funktionen des Aufzugsystems 1 erläutert, soweit sie für ein Verständnis der hier beschriebenen Technologie hilfreich erscheinen. Das in Fig. 1 gezeigte Gebäude 2 hat mehrere Stockwerke L1, L2, L3, die durch das Aufzugsystem 1 bedient werden, d. h. ein Passagier 4 kann von dem Aufzugsystem 1 von einem Einsteigestockwerk auf ein Zielstockwerk befördert werden. Das Einsteigestockwerk ist auch als Rufeingabestockwerk bezeichnet.

Im gezeigten Ausführungsbeispiel hat das Aufzugsystem 1 eine in einem Aufzugschacht 18 verfahrbare Aufzugkabine 10, die über ein Tragmittel 16 (Seile oder Riemen) mit einer Antriebseinheit (DR) 14 verbunden ist und an dieser Antriebseinheit 14 aufgehängt ist. Dabei kann es sich um einen Traktionsaufzug handeln, wobei weitere Details, wie zum Beispiel ein Gegengewicht und Führungsschienen in Fig. 1 nicht gezeigt sind. Die Aufzugsteuerung (EC) 12 ist mit der Antriebseinheit 14 verbunden und steuert die Antriebseinheit 14 an, um die Aufzugkabine 10 im Schacht 18 zu verfahren. Die Funktion eines Traktionsaufzugs, dessen Komponenten und die Aufgaben einer Aufzugsteuerung 12 sind dem Fachmann allgemein bekannt. In einem anderen Ausführungsbeispiel kann das Aufzugsystem 1 einen hydraulischen Aufzug umfassen. Der Fachmann erkennt auch, dass das Aufzugssystem 1 Mehrfachkabinen, oder eine oder mehrere Gruppen von Aufzügen umfassen kann.

Das in Fig. 1 gezeigte Aufzugsystem 1 ist mit einer Zielrufsteuerungseinrichtung ausgestattet, deren Funktion im gezeigten Ausführungsbeispiel in der Steuervorrichtung (CTRL) 8 implementiert ist. Die Steuervorrichtung 8 ist im Folgenden auch als Zielrufsteuerung 8 bzw. Zielrufsteuerungseinrichtung 8 bezeichnet. Die Steuervorrichtung 8 kann in einem Ausführungsbeispiel ganz oder teilweise in der Aufzugsteuerung 12 implementiert sein. Umfasst das Aufzugssystem 1 eine oder mehrere Gruppen von Aufzügen, kann die Zielrufsteuerung 8 bzw. ihre Funktion in einer Aufzugsgruppensteuerung implementiert sein. Die Zielrufsteuerung 8 teilt einem an einem Stockwerkterminal 5 eingegebenen Zielruf eines Passagiers 4 eine von u. U. mehreren Aufzugskabinen 10 zu und kommuniziert die entsprechende Zuteilungsinformation über einen Kommunikationsbus 24 zur Aufzugssteuerung 12.

Die prinzipielle Funktion einer Zielrufsteuerung und die durch sie durchgeführte Rufzuteilung sind bekannt, beispielsweise aus dem Buch von G. C. Barney et al., Elevator Traffic Analysis Design and Control, Rev. 2nd Ed., 1985, S. 135-147, oder dem oben genannten Patentdokument EP 0 443 188 B1. Dieses Patentdokument beschreibt beispielsweise, dass ein Computer zu jedem Zeitpunkt für jeden Aufzug des Aufzugssystems die Last, die Lage und den Betriebsstatus einer Aufzugskabine, den Betriebsstatus eines Antriebs kennt und zusätzliche Angaben über das bisherige Verkehrsaufkommen und momentan gültige Bonus-/Malus-Faktoren besitzt. Aufgrund dieser Informationen teilt der beschriebene Zielrufzuteilungs-Algorithmus neu eingegebene Zielrufe im Sinne vorgegebener Kriterien den Aufzügen möglichst optimal zu. Bei diesen Kriterien handelt es sich im Wesentlichen um Funktionsanforderungen an die Rufbedienung. Grundlage der Zielrufzuteilung sind Berechnungen der Bedienungskosten. Die einzelnen berechneten Bedienungskosten werden rufweise untereinander verglichen und der Aufzug mit den geringsten Bedienungskosten wird zur Bedienung des Zielrufs bestimmt. Weitere Details zur Struktur des Aufzugssystems 1 sind an anderer Stelle dieser Beschreibung angegeben.

Fig. 2 zeigt eine beispielhafte Darstellung eines Ausführungsbeispiels einer Zielrufsteuerungseinrichtung 8. In dieser Darstellung umfasst die Zielrufsteuerungseinrichtung 8 mehrere funktionale Einheiten, z. B. eine Zielrufauswerteeinheit 26, die mit den Stockwerkterminals 5 verbunden ist, eine Rufzuteilungseinheit 36, eine Speichereinrichtung 34 mit einer Datenbank 28 und einen Prozessor 30, der die Zielrufsteuerungseinheit 8 steuert. Der Prozessor 30 hat einen Ausgang 32, der mit dem Kommunikationsbus 24 verbunden ist. Der Fachmann erkennt, dass die gezeigten funktionalen Einheiten in einer anderen Darstellung zu einer Einheit zusammengefasst sein können.

In der in Fig. 1 gezeigten Situation ist die hier beschriebene Technologie in vorteilhafter Weise anwendbar, um das Aufzugssystem 1 mit möglichst hoher Effizient und bestmöglichem Komfort für die Passagiere 4 (vor allem bzgl. der Wartezeit) zu betreiben. Kurz und beispielhaft zusammengefasst erfolgt der Betrieb des Aufzugssystems 1 gemäss einem Ausführungsbeispiel wie folgt: Ruft ein Passagier 4 ("rufender Passagier 4") auf einem Stockwerk L1, L2, L3 durch Eingabe eines Zielrufs eine Aufzugskabine 10, trifft die Zielrufsteuerung 8 eine Annahme über eine Anzahl von Passagieren 4, die zusammen mit dem rufenden Passagier 4 befördert werden möchten und einen entsprechenden Platzbedarf in der Aufzugskabine 10 haben. Diese Annahme basiert auf gespeicherten Daten, die für jedes Stockwerk L1, L2, L3 angeben, wie viele Passagiere 4 zur Zeit der Rufeingabe üblicherweise zusätzlich zum rufenden Passagier 4 zu erwarten sind. Die Daten können aus Beobachtungen des Verhaltens der Passagiere 4 (Erfahrungswerte) oder mit Hilfe eines selbstlernenden Systems gewonnen werden und z. B. für jedes Stockwerk L1, L2, L3 in Abhängigkeit der Tageszeit und des Wochentags gespeichert werden. Die Zielrufsteuerung 8 trifft eine solche Annahme für jeden weiteren Zielruf, der auf einem anderen Stockwerk L1, L2, L3 eingegeben wird und u. U. zusammen mit dem zuvor eingegebenen Zielruf bedient werden kann. Da jede Aufzugskabine 10 nur eine begrenzte Anzahl von Passagieren 4 aufnehmen kann, nutzt die Zielrufsteuerung die getroffenen Annahmen für die Rufzuteilung und die Planung einer Fahrt. Die Annahmen können beispielsweise dazu führen, dass die Planung eine bzgl. der Bedienungskosten günstige Aufzugskabine 10 ausschliesst, obwohl sie evtl. noch Platz für einige wenige Passagiere 4 hätte, und stattdessen von Anfang an eine Aufzugskabine 10 zuteilt, die zwar bzgl. der Kosten ungünstiger ist, aber mehr Platz für die erwarteten Passagiere 4 hat.

Wie oben erwähnt, nutzt die Zielrufsteuerung Annahmen, die in einem Ausführungsbeispiel auf gespeicherten Daten basieren. Diese Daten sind in der in Fig. 2 gezeigten Datenbank 28 der Speichereinrichtung 34 gespeichert. Die Datenbank 28 speichert eine Vielzahl von Datensätzen, wobei jeder Datensatz vordefinierte, eine Rufsituation beschreibende Datenfelder hat. In Fig. 2 sind beispielhaft vier Datenfelder gezeigt, deren Anzahl kann in anderen Ausführungsbeispielen grösser oder kleiner sein. Ein erstes Datenfeld gibt das Rufeingabestockwerk an, ein zweites Datenfeld ein Zeitfenster, ein drittes Datenfeld das Zielstockwerk und ein viertes Datenfeld die Anzahl zusätzlicher Passagiere (4) für die im Datensatz beschriebene Rufsituation. Die in der Datenbank 28 enthaltenen Daten können beispielsweise gemäss der in der folgenden Tabelle (Tabelle 1) gezeigten beispielhaften Struktur organisiert sein. Die Tabelle kann als Zuordnungstabelle ("look-up table") bezeichnet werden. Die Angaben in der Tabelle sowie deren Organisationsstruktur sind als beispielhaft zu verstehen.

**Tabelle 1**

| | Stockwerk (1) | Zeitfenster (2) | Zielstockwerk (3) | Zahl zusätzl. Passagiere (4) |
|---|---|---|---|---|
| 1 | L1 | 7:00 - 7:30 | L3 | 5 |
| 2 | L1 | 7:30 - 8:30 | L2 | 2 |
| 3 | L2 | 7:00 - 7:30 | L3 | 4 |
| 4 | L3 | 11:30 - 12:30 | L1 | 7 |

Im Folgenden sind einige der in Tabelle 1 gezeigten beispielhaften Rufsituationen beispielhaft beschrieben. Gemäss einer dieser Rufsituationen (Zeile 1 in Tabelle 1) gibt ein Passagier 4 auf dem Stockwerk L1 zwischen 7:00 und 7:30 einen (ersten) Zielruf auf das Stockwerk L3 ein. Die Zielrufsteuerung trifft gemäss Tabelle 1 die Annahme, dass nicht nur der rufende Passagier 4 (Grundannahme) zum Stockwerk L3 befördert werden möchte, sondern auch fünf zusätzliche Passagiere 4. Diesem Zielruf entsprechen somit insgesamt sechs Passagiere 4. Eine solche Situation kann sich z. B. ergeben, wenn diese Passagiere 4 zwischen 7:00 und 7:30 an ihren Arbeitsplätzen anwesend sein sollen.

Liegt etwa zum Zeitpunkt des (ersten) Zielrufs im Zeitfenster zwischen 7:00 und 7:30 kein weiterer Zielruf vor, kann die Zielrufsteuerung in bekannter Weise (z. B. nach einer Kostenanalyse) dem Zielruf eine Aufzugskabine 10 zuteilen, die die Fahrt vom Stockwerk L1 auf das Stockwerk L3 ausführt. Liegt dagegen ein weiterer (zweiter) Zielruf vor, z. B. ein auf dem Stockwerk L1 eingegebener Zielruf auf das Stockwerk L2, und enthält Tabelle 1 keine Angaben zur Zahl zusätzlicher Passagiere (d. h. die Anzahl zusätzlicher Passagiere ist Null), kann die Zielrufsteuerung von der Grundannahme (ein Passagier pro Zielruf) ausgehend die Rufzuteilung ausführen. Handelt es sich in diesem Beispiel um eine Aufzugskabine 10 mit einer Personen- bzw. Passagierkapazität von acht Personen, kann die Zielrufsteuerung 8 den Zielruf dieses Passagiers 4 der Aufzugskabine 10 zuteilen, die zur Beförderung der sechs Passagiere 4 (erster Zielruf) auf das Stockwerk L3 zugeteilt wurde. Auf dem Stockwerk L1 steigen somit sieben Passagiere 4 in die Aufzugskabine 10 ein.

Eine andere Zuteilung ergibt sich jedoch, wenn etwa zum Zeitpunkt des ersten Zielrufs auf dem Stockwerk L2 ein dritter Zielruf auf das Stockwerk L3 eingegeben wird (Zeile 3 in Tabelle 1). Gemäss Tabelle 1 trifft die Zielrufsteuerung die Annahme, dass der rufende Passagier 4 und vier zusätzliche Passagiere 4 befördert werden möchten. Die dem ersten Zielruf (sechs Passagiere 4) zugeteilte Aufzugskabine 10 mit einer Kapazität von acht Personen kann die auf dem Stockwerk L2 wartenden fünf Passagier 4 (dritter Zielruf) nicht mehr aufnehmen. Für die Rufzuteilung bedeutet dies, dass die Zielrufsteuerung 8 den dritten Zielruf nicht der Aufzugskabine 10 zuteilt, die für die Fahrt vom Stockwerk L1 auf das Stockwerk L3 geplant ist, weil mit den eingeplanten zusätzlichen Passagieren nicht genug Platz in der Kabine vorhanden ist. Stattdessen kann die Zielrufsteuerung 8 dem dritten Zielruf eine andere Aufzugskabine 10 zuteilen. Damit kann vermieden werden, dass wegen der erwarteten zusätzlichen Passagiere beim Halt auf Stockwerk L2 zu wenig Platz fürs Zusteigen der dort wartenden Passagiere vorhanden ist. Zudem kann sich damit u. U. eine minimierte Wartezeit für die auf dem Stockwerk L2 wartenden Passagiere 4 ergeben. Alternativ dazu, wenn keine Passagiere z. B. von Stockwerk L1 nach Stockwerk L2 fahren, kann die Zielrufsteuerung 8 den ersten und den dritten Zielruf derselben Aufzugskabine 10 zuteilen und die Fahrten so planen, dass die Aufzugskabine 10 zuerst vom Stockwerk L1 auf das Stockwerk L3 verfahren wird, um den ersten Zielruf zu bedienen, und daran anschliessend vom Stockwerk L3 auf das Stockwerk L2, um den dritten Zielruf zu bedienen. Obwohl die Abfolge der bedienten Stockwerke in diesem Fall gleich sein kann wie bei Anlagen mit der oben genannten Bypass-Funktion, so sind das Verfahren und dessen Wirkung ein anderes: Die Bypass-Funktion kann nur unter Umständen (wenn keine Passagiere z. B. von Stockwerk L1 nach Stockwerk L2 fahren) verhindern, dass die Kabine auf Stockwerk L2 hält, wo zu wenig Platz fürs Zusteigen der dort wartenden Passagiere vorhanden ist, und wird zudem für die auf Stockwerk L2 wartenden Passagiere zu markant erhöhten Wartezeiten führen. Diese Nachteile kennt das hier beschriebene Verfahren nicht, da in jedem Fall ein Halt der bereits zu stark befüllten Kabine auf Stockwerk L2 vermieden wird und die Wartezeiten der Passagiere auf allen Stockwerken bereits bei der Planung berücksichtigt und minimiert werden kann.

Die Tabelle 1 zeigt ausserdem eine Situation (Zeile 4), die sich in einem Bürogebäude um die Mittagszeit ergeben kann. Für einen auf dem Stockwerk L3 in einem Zeitfenster zwischen 11:30 und 12:30 eingegebenen Zielruf auf das Stockwerk L1 wird angenommen, dass neben dem rufenden Passagier 4 noch sieben zusätzliche Passagiere 4 vom Stockwerk L3 auf das Stockwerk L1 fahren möchten. Die Aufzugskabine 10 mit einer Kapazität von acht Passagieren ist in diesem Fall voll besetzt. Die Zielrufsteuerung 8 plant für diese Fahrt keine weitere Halte ein.

Die in Tabelle 1 angegebenen Rufsituationen können aus Beobachtungen des Verhaltens der Passagiere 4 innerhalb eines festgelegten Zeitraums ermittelt werden. Der festgelegte Zeitraum kann beispielsweise einen oder zwei Monate (oder länger) betragen, wobei die Beobachtungen z. B. im Abstand von einer Woche erfolgen (d. h. 7 Tage beobachten, 7 Tage Unterbrechung). Die Beobachtungen können beispielsweise durch eine oder mehrere Personen aufgezeichnet werden, die das Passagierverhalten pro Stockwerk L1, L2, L3 in Abhängigkeit der Tageszeit und des Wochentags dokumentieren. Die Beobachtungen können u. U. durch Befragungen der Passagiere 4 ergänzt werden. Mit Hilfe dieser Beobachtungen können die Zeitfenster festgelegt und die Anzahl der zusätzlichen Passagiere 4 (z. B. mittels Ermittlung des Durchschnitts) ermittelt werden. Derartige Beobachtungen können für alle Stockwerke L1, L2, L3 oder nur für ausgewählte Stockwerke L1, L2, L3 dokumentiert werden. Dadurch lassen sich für jedes Stockwerk L1, L2, L3 zeitabhängige Verhaltensmuster bezüglich der Aufzugsnutzung ermitteln. Liegt die vollständige Tabelle 1 vor, kann das Aufzugssystem 1 entsprechend konfiguriert werden. Der Fachmann erkennt, dass die Tabelle 1 aktualisiert werden kann, wenn sich die Nutzung des Gebäudes 2 und damit die Verhaltensmuster ändern, z. B. wenn ein bisher ungenutztes Stockwerk L1, L2, L3 durch eine Firma mit einer grossen Anzahl von Personen genutzt wird.

In einem anderen Ausführungsbeispiel kann das Passagierverhalten mit Hilfe eines Sensorsystems ermittelt werden. In Fig. 1 ist das Sensorsystem repräsentativ durch Sensoren 6 dargestellt, wobei auf jedem Stockwerk L1, L2, L3 ein Sensor 6 angeordnet ist, der mit einer Leitung 22 verbunden ist. Das Sensorsystem kann die genannten Beobachtungen durch Personen ergänzen oder ersetzen (dabei kann es als selbstlernendes System ausgestaltet sein). In einem Ausführungsbeispiel umfasst das Sensorsystem z. B. eine Zähleinrichtung, die die auf einem Stockwerk L1, L2, L3 in die Aufzugskabine 10 einsteigenden Passagiere 4 ermittelt. Die Zähleinrichtung kann eine Kamera (z. B. für Bildaufnahmen im sichtbaren optischen Spektrum oder im Infrarotbereich) in Verbindung mit einer Bildverarbeitungseinrichtung umfassen, die aus den Bildaufnahmen die Anzahl der Passagiere 4 ermittelt. In einer anderen Ausgestaltung kann die Zähleinrichtung eine Lastmesseinrichtung der Aufzugskabine 10 nutzen, um die Anzahl der auf dem betreffenden Stockwerk L1, L2, L3 zusteigenden Passagiere 4 zu ermitteln.

Zusätzlich zu dieser von der Zähleinrichtung bereitgestellten Information kann das Sensorsystem Information über den oder die auf dem betreffenden Stockwerk L1, L2, L3 eingegebenen Zielrufe nutzen. In diesem Fall ist das Sensorsystem kommunikativ mit der Zielrufsteuerung 8 verbunden. In einer weiteren Ausgestaltung kann in diesem Fall die Zielrufsteuerung 8 die vom Sensorsystem erfassten Informationen verwenden, um die Planung der Bedienung weiter zu verbessern, z. B. indem der zusätzliche Platzbedarf von aktuell wartenden oder in einem Aufzug transportierten Passagiere erhöht oder verringert wird. Beispielsweise trifft die Zielrufsteuerung gemäss Tabelle 1 zunächst die Annahme, dass bei einem (ersten) Zielruf auf dem Stockwerk L1 zwischen 7:00 und 7:30 auf das Zielstockwerk L3 mit fünf zusätzlichen Passagieren 4, also insgesamt sechs Passagieren 4 zu rechnen ist; wenn aber nach dem Zusteigen von einem Sensorsystem die Information vorliegt, dass tatsächlich insgesamt zwei Passagiere 4 zugestiegen waren, kann die Zielrufsteuerung den zusätzlichen Platzbedarf von fünf auf einen zusätzlichen Passagier reduzieren und die Situation neu beurteilen, z. B. noch einen Zwischenhalt auf Stockwerk L2 einplanen, wenn nun genug Platz für dort zusteigende Passagiere vorhanden ist.

Alternativ ist keine Verbindung mit der Zielrufsteuerung 8 vorhanden, aber vom Sensorsystems und der Zielrufsteuerung 8 separat erfasste Informationen können später zusammengebracht und untersucht werden, z. B. in einem dafür benutzen Computersystem. Analog zu den Beobachtungen durch Personen, kann durch das Sensorsystem während eines festgelegten Zeitraums das Passagierverhalten pro Stockwerk L1, L2, L3 ermittelt werden; damit kann die vollständige Tabelle 1 ermittelt werden. Ausserdem kann die Tabelle 1 durch das Sensorsystem aktualisiert werden, beispielsweise bei Bedarf oder gemäss einem festgelegten Zeitplan.

Mit dem Verständnis der in Verbindung mit Fig. 1 und Fig. 2 beschriebenen prinzipiellen Struktur des Aufzugsystems 1 und der in Tabelle 1 dargestellten beispielhaften Rufsituationen, erfolgt im Folgenden eine Beschreibung eines Ausführungsbeispiels eines Verfahrens zum Betreiben des Aufzugsystems 1, insbesondere eines Verfahrens zum Zuteilen eines Zielrufs, in Verbindung mit Fig. 3. Fig. 3 zeigt ein beispielhaftes Ablaufdiagramm eines Verfahrens zum Zuteilen eines Zielrufs zu einer Aufzugskabine 10 des Aufzugssystems 1. Das Verfahren gemäss Fig. 3 beginnt in einem Schritt **S1** und endet in einem Schritt S8.

Das Verfahren wartet anfangs auf den Empfang eines Zielrufs (Schritte S2 und S3). Gibt ein Passagier 4 an einem Stockwerkterminal 5 einen Zielruf ein, wird dieser von der Zielrufauswerteeinheit 26 der Zielrufsteuerung 8 empfangen. Der Fachmann erkennt, dass, je nach Verkehrsaufkommen, die Zielrufauswerteeinheit 26 mehrere Zielrufe gleichzeitig oder innerhalb eines kurzen Zeitraums empfangen kann.

In einem Schritt S4 wird der empfangene Zielruf ausgewertet, um Rufinformation zu ermitteln. Im Fall von mehreren Zielrufen wird jeder Zielruf ausgewertet. Kriterien, nach denen die Auswertung erfolgt, sind beispielsweise das Rufeingabestockwerk, das Zielstockwerk oder der Zeitpunkt des Zielrufs, oder Kombinationen davon. Der Zeitpunkt des Zielrufs wird z. B. als Uhrzeit und Kalenderdatum erfasst. Die Rufinformation umfasst beispielsweise das Rufeingabestockwerk und/oder das Zielstockwerk.

In einem Schritt S5 wird mittels der Rufinformation ein zusätzlicher Platzbedarf in der Aufzugskabine 10 ermittelt. Diese Ermittlung des zusätzlichen Platzbedarfs nutzt die in der Datenbank 28 gespeicherten Daten, die in einem Ausführungsbeispiel gemäss der Tabelle 1 organisiert sind. Dabei prüft in einem Ausführungsbeispiel der Prozessor 30, ob der empfange Zielruf (bzw. dessen Kriterien) einer in der Tabelle 1 dokumentierten Rufsituation entspricht. Ist dies der Fall, ergibt sich der zusätzliche Platzbedarf aus der in Tabelle 1 für diese Rufsituation angegeben Anzahl der zusätzlichen Passagiere 4.

In einem Schritt S6 wird in einem Ausführungsbeispiel die Information des Zielrufs mit dem in Schritt S5 ermittelten zusätzlichen Platzbedarfs modifiziert (Variante A). Aus jedem Zielruf ergibt sich implizit oder explizit Information darüber, welcher Platzbedarf in der Aufzugskabine 10 für den betreffenden Zielruf besteht. Der "normale" Platzbedarf ist z. B. pro Zielruf Platz für einen Passagier. Die Information wird z. B. dahingehend modifiziert, dass der normale Platzbedarf um den ermittelten zusätzlichen Platzbedarf (z. B. + 2 Passagiere) erhöht wird (Platzbedarf (neu): 1+2 = 3 Passagiere). Diese modifizierte Information wird an die sich anschliessende Rufzuteilung (Schritt S7) weitergegeben.

Im Schritt S6 wird gemäss einem anderen Ausführungsbeispiel die Information des Zielrufs mit dem in Schritt S5 ermittelten zusätzlichen Platzbedarfs ergänzt (Variante B). In diesem Ausführungsbeispiel werden die Informationen über den normalen Platzbedarf des eingegebenen Zielrufs und die ermittelten Informationen für zusätzlichen Platzbedarf getrennt gehalten und beide für die Rufzuteilung (Schritt S7) weitergegeben.

Im Schritt S7 ermittelt das Verfahren die Zuteilung des Zielrufs. Das Verfahren führt dafür einen Zuteilungsalgorithmus aus; derartige Zuteilungsalgorithmen sind dem Fachmann bekannt, s. beispielsweise das oben genannte Dokument EP 0 443 188 B1 oder das ebenfalls oben genannte Buch von G. C. Barney et al. Gemäss Variante A basiert die Rufzuteilung auf der Annahme, dass ein Zielruf eingegeben wurde, der einen Platzbedarf von z. B. drei Passagieren hat, also der Platzbedarf entspricht der im Schritt S6 modifizierten Information. Dieser Zielruf wird vom implementierten Zuteilungsalgorithmus in bekannter Weise zugeteilt; der Zuteilungsalgorithmus muss dabei gegenüber bekannten Verfahren nicht erweitert oder sonst verändert werden, da die Modifikation des Platzbedarfs bereits in dem vorgelagerten Schritt S6 und damit unabhängig vom Zuteilungsalgorithmus erfolgt.

Variante B unterscheidet sich bei der Rufzuteilung von Variante A dadurch, dass die Rufzuteilung nicht einfach auf dem Platzbedarf in der Aufzugskabine 10 basiert, der sich durch Addieren des normalen Platzbedarfs und des zusätzlichen Platzbedarfs ergibt. Dieser Unterschied ergibt sich beispielsweise dann, wenn ein Zielruf eines Passagiers 4 zuzuteilen ist auf einem Stockwerk L1, L2, L3, auf dem bereits ein oder mehrere andere Passagiere 4 auf die Aufzugskabine 10 zugeteilt wurden. Gemäss Variante B wird im Schritt S7 der normale und der zusätzliche Platzbedarf der rufenden Passagiere 4 nicht einfach zusammenzählt, sondern separat behandelt. Beispielsweise kann der normale Platzbedarf zusammengezählt werden (z. B. vier Zielrufe ergeben einen normalen Platzbedarf für vier Passagiere 4), aber der zusätzliche Platzbedarf der Passagiere kann auf den maximalen zusätzlichen Platzbedarf eines einzelnen Passagiers begrenzt werden. Dies hat den Vorteil, dass bei zu wenigen Rufen mit mehr Platzbedarf gerechnet wird, aber bei genug vielen Rufen kein unnötiger zusätzlicher Platzbedarf mehr eingerechnet wird.

Bei Variante B kann der Zuteilungsalgorithmus mit einfacheren oder auch komplizierteren Regeln ergänzt bzw. verändert werden, um den zusätzlichen Platzbedarf in verschiedenen Planungsschritten zu berücksichtigen. Typische Planungsschritte sind das Berechnen des Platzbedarfs für auf einem Stockwerk L1, L2, L3 wartende Passagiere 4, oder das Berechnen des Platzbedarfs für Passagiere, welche gemeinsam gleichzeitig in der Aufzugskabine 10 transportiert werden könnten. In beiden Fällen kann für jeden der betrachteten Passagiere 4 der individuelle normale und der individuelle zusätzliche Platzbedarf berücksichtigt werden. Im oben bereits aufgeführten Beispiel wurde der Platzbedarf aller betrachteten Passagiere so bestimmt, dass die Summe des normalen Platzbedarfs der Passagiere und das Maximum des zusätzlichen Platzbedarfs der Passagiere zusammengezählt werden. Als weiteres Beispiel könnte statt dem Maximum des zusätzlichen Platzbedarfs aller Passagiere zunächst pro Fahrtziel das Maximum des zusätzlichen Platzbedarfs bestimmt werden und diese Werte über alle Fahrtziele zusammengezählt werden; dies hat den Vorteil, dass für Passagiere mit dem gleichen Fahrtziel bei mehreren Rufen kein unnötiger zusätzlicher Platzbedarf eingeplant wird, aber für Passagiere mit verschiedenen Zielen jeweils mit zusätzlichen mitfahrenden Passagieren gerechnet wird und damit genügend Platz eingeplant wird.

Zur Beschreibung weiterer Komponenten und Funktionen des Aufzugssystems 1 wird erneut Bezug auf Fig. 1 genommen. Die auf den Stockwerken L1, L2, L3 angeordneten Stockwerkterminals 5 sind z. B. in der Nähe von Aufzugstüren 6 angeordnet und mit der Steuervorrichtung 8 über die Leitung 22 kommunikativ verbunden. In dem gezeigten Ausführungsbeispiel hat das Gebäude 2 drei Stockwerke L1, L2, L3 und auf jedem Stockwerk ist ein Stockwerkterminal 5 vorhanden. Es können aber auch nur zwei oder mehr als drei Stockwerke vorhanden sein; es ist auch möglich, dass auf einem Stockwerk L1, L2, L3 mehr als ein Stockwerkterminal 5 vorhanden ist.

Die Zielrufsteuervorrichtung 8 ist wie oben beschrieben mit der Aufzugsteuerung 12 und den Stockwerkterminals 5 kommunikativ verbunden. Unter einer kommunikativen Verbindung ist in dieser Beschreibung eine direkte oder indirekte Verbindung zu verstehen, die eine unidirektionale oder bidirektionale Kommunikation zwischen zwei Einheiten ermöglicht. Dabei werden in an sich bekannter Art und Weise Datensignale und/oder Steuersignale übertragen. Eine solche Verbindung kann durch ein elektrisches Leitungssystem (entweder als System von Punkt-zu-Punkt Verbindungen oder als Bussystem, wobei die am Bussystem angeschlossenen Einheiten adressierbar sind), ein Funksystem oder eine Kombination aus einem Funksystem und einem Leitungssystem erfolgen. In Fig. 1 ist die kommunikative Verbindung beispielhaft durch Leitungen 20, 22 dargestellt, wobei die Leitung 20 zwischen dem Kommunikationsbus 24 und der Kabine 10 besteht und die Leitung 22 die Stockwerkterminals 5 mit der Steuervorrichtung 8 verbindet. In einem Ausführungsbeispiel kann die Leitung 22 ein Kommunikationsbussystem sein, an das die Stockwerkterminals 5 angeschlossen sind. In entsprechender Weise kann auch die Leitung 20 ein Kommunikationsbussystem sein.

In einem anderen Ausführungsbeispiel kann mindestens ein Stockwerkterminal 5 über ein Funksystem mit der Zielrufsteuervorrichtung 8 kommunikativ verbunden sein. In einem weiteren Ausführungsbeispiel kann ein mobiles elektronisches Gerät (z. B. Mobiltelefon, Smartphone, Smartwatch, Tablet PC) anstelle eines Stockwerkterminals 5 zur Eingabe eines Zielrufs verwendet werden. Das mobile Gerät kann auch eine Mitteilung (z. B. "Aufzug A") über den diesem Zielruf zugeteilten Aufzug anzeigen. Für eine drahtlose Kommunikation mit dem Aufzugsystem 1 hat das mobile elektronische Gerät ein Funkmodul, beispielsweise ein Bluetooth-, ein RFID- und/oder ein NFC-Modul.

Der Fachmann erkennt, dass die Zielrufsteuervorrichtung 8 bzw. ihre Funktionalität auch Teil der Aufzugsteuerung 12 oder eines Stockwerkterminals 5 sein kann. In einem solchen Fall könnte beispielsweise die separate Darstellung der Steuervorrichtung 8 in Fig. 1 entfallen. Ist die Zielrufsteuervorrichtung 8 bzw. ihre Funktionalität in die Aufzugsteuerung 12 integriert, stellt die Aufzugsteuerung 12 die Steuereinrichtung dar. Je nach Ausgestaltung ändert sich daher auch die Implementierung der kommunikativen Verbindungen. Fig. 1 ist somit als prinzipielle Darstellung eines Ausführungsbeispiels des Aufzugssystem 1 zu verstehen.

In einem Ausführungsbeispiel ist auf jedem Stockwerk L1, L2, L3 ein Stockwerkterminal 5 angeordnet, beispielsweise im Bereich des Zugangs zu einer Aufzugkabine 10. In einem Ausführungsbeispiel umfasst das Stockwerkterminal 5 eine Tastatur oder einen berührungsempfindlichen Bildschirm (Touchscreen), so dass ein Passagier 4 ein Zielstockwerk (d. h. einen Zielruf) eingeben kann. In einem anderen Ausführungsbeispiel umfasst das Stockwerkterminal 5 eine Vorrichtung zum Erkennen eines Berechtigungsparameters, der einem Passagier 4 zugeordnet ist. In einem Ausführungsbeispiel ist diese Vorrichtung ein Lesegerät für einen von einem Passagier 4 mitgeführten Informationsträger. Präsentiert der Passagier 4 den Informationsträger dem Lesegerät, liest das Lesegerät Information vom Informationsträger, die beispielsweise dazu dient, eine Bedienberechtigung zu erkennen. Nur wenn der Passagier 4 dazu berechtigt ist, das Eingabeterminal 5 zu bedienen, kann der Passagier 4 eine Eingabe tätigen. Je nach Ausgestaltung kann mit der gelesenen Information ohne weiteres Zutun des Passagiers 4 auch ein Zielruf ausgelöst werden.

In einem Ausführungsbeispiel ist der Informationsträger kartenähnlich ausgestaltet, beispielsweise in Form einer Kreditkarte oder eines Mitarbeiterausweises. Je nach Ausgestaltung befindet sich im oder auf dem Informationsträger ein von aussen kontaktierbarer Speicherchip, ein RFID Transponder in Verbindung mit einem Speicherchip oder einem von aussen (optisch) lesbarer Code, z. B. alphanumerische Zeichen, ein QR Code oder ein Strichcode (Barcode). Alternativ dazu kann die Funktionalität des Informationsträgers auch auf einem tragbaren elektronischen Gerät (z. B. Mobilfunktelefon oder Smartphone) realisiert sein. Auf den Displays solcher Geräte können beispielsweise alphanumerische Zeichen, QR Codes, Barcodes oder Farbmustercodes dargestellt werden. Solche Geräte ermöglichen auch eine Funkverbindung mit anderen elektronischen Geräten, beispielsweise über bekannte Funktechnologien wie Bluetooth, WLAN/WiFi oder NFC. Das Lesegerät des Stockwerkterminals 5 ist kompatibel mit der verwendeten Technologie des Informationsträgers. Der Fachmann erkennt ausserdem, dass das Lesegerät auch für mehr als eine Technologie konfiguriert sein kann.

## Patentansprüche

1. Verfahren zum Betreiben eines Aufzugsystems (1) in einem Gebäude (2), wobei das Aufzugssystem (1) eine Zielrufsteuerungseinrichtung (8) und eine Aufzugkabine (10), die zwischen Stockwerken (L1, L2, L3) des Gebäudes (2) verfahrbar ist und eine festgelegte Passagierkapazität hat, enthält, umfassend:
Auswerten eines auf einem Stockwerk (L1, L2, L3) von einem ersten Passagier (4) zu einem ersten Zeitpunkt eingegebenen ersten Zielrufs, um aus dem ersten Zielruf eine erste Rufinformation zu ermitteln, wobei die erste Rufinformation Angaben zu einem Rufeingabestockwerk (L1, L2, L3) und/oder einem Zielstockwerk (L1, L2, L3) enthält;
Ermitteln mittels der ersten Rufinformation, ob dem ersten Zielruf eine Anzahl von zusätzlichen Passagieren (4) zuzuordnen ist, wobei sich aus der Anzahl von zusätzlichen Passagieren (4) ein zusätzlicher Platzbedarf in einer den ersten Zielruf bedienenden Aufzugskabine (10) ergibt, wobei das Ermitteln
- ein Zugreifen auf eine Datenbank (28), in der eine Vielzahl von Datensätzen speicherbar ist, wobei ein Datensatz vordefinierte, eine Rufsituation beschreibende Datenfelder hat, wobei ein erstes Datenfeld das Rufeingabestockwerk angibt, ein zweites Datenfeld ein Zeitfenster, ein drittes Datenfeld das Zielstockwerk und ein viertes Datenfeld die Anzahl zusätzlicher Passagiere (4) für die im Datensatz beschriebene Rufsituation, und
- ein Ermitteln, ob der erste Zielruf einer in der Datenbank (28) gespeicherten Rufsituation entspricht, umfasst;
Erzeugen von Information zum zusätzlichen Platzbedarf, wenn dem ersten Zielruf eine Anzahl von zusätzlichen Passagieren (4) zuzuordnen ist; und,
wenn dem ersten Zielruf eine Anzahl von zusätzlichen Passagieren (4) zuzuordnen ist, Zuteilen des ersten Zielrufs mittels eines Zuteilungsalgorithmus unter Verwendung der Information zum zusätzlichen Platzbedarf, um den ersten Passagier (4) vom Rufeingabestockwerk (L1, L2, L3) auf das Zielstockwerk (L1, L2, L3) zu befördern, wobei für das Zuteilen des ersten Zielrufs die Information zum zusätzlichen Platzbedarf getrennt vom ersten Zielruf gehalten wird und beide getrennt dem Zuteilungsalgorithmus zugeführt werden.

2. Verfahren nach Anspruch 1, bei dem das Erzeugen von Information zum zusätzlichen Platzbedarf ein Lesen des vierten Datenfeldes umfasst, um die Anzahl zusätzlicher Passagiere (4) zu bestimmen.

3. Verfahren nach einem der Ansprüche 1 bis 2, bei dem für das Zuteilen des ersten Zielrufs der Platzbedarf des ersten Passagiers (4) um den Platzbedarf der zusätzlichen Passagiere (4) erhöht und der sich ergebende Gesamtplatzbedarf dem Zuteilungsalgorithmus zugeführt wird.

4. Verfahren nach Anspruch 3, bei dem, wenn im Wesentlich zum ersten Zeitpunkt eine Anzahl Zielrufe von unterschiedlichen Passagieren (4) eingegeben werden, für das Zuteilen der Zielrufe von einem Platzbedarf ausgegangen wird, der sich, bei einem Passagier (4) pro Zielruf, aus der Anzahl der Zielrufe und einer maximalen Anzahl zusätzlicher Passagiere (4) ergibt, wobei für jeden Zielruf eine Anzahl von zusätzlichen Passagieren (4) ermittelt wird und daraus derjenige Zielruf, dem die maximale Anzahl zusätzlicher Passagiere (4) zugeordnet ist.

5. Verfahren nach Anspruch 3, bei dem, wenn im Wesentlich zum ersten Zeitpunkt eine Anzahl Zielrufe von unterschiedlichen Passagieren (4) eingegeben werden, für das Zuteilen der Zielrufe von einem Platzbedarf ausgegangen wird, der sich, bei einem Passagier (4) pro Zielruf, aus der Anzahl der Zielrufe und einer maximalen Anzahl zusätzlicher Passagiere (4) ergibt, wobei für jeden Zielruf und jedes Zielstockwerk eine Anzahl von zusätzlichen Passagieren (4) ermittelt wird und daraus pro Zielstockwerk ein Maximalwert des zusätzlichen Platzbedarfs bestimmt wird und die sich ergebende Maximalwerte addiert werden.

6. Aufzugsystem (1) in einem Gebäude (2), umfassend:
eine Aufzugkabine (10), die zwischen Stockwerken (L1, L2, L3) des Gebäudes (2) verfahrbar ist und eine festgelegte Passagierkapazität hat;
eine Speichereinrichtung (34), in der eine Datenbank (28) gespeichert ist, in der eine Vielzahl von Datensätzen gespeichert ist, wobei jeder Datensatz vordefinierte, eine Rufsituation beschreibende Datenfelder hat, wobei ein erstes Datenfeld das Rufeingabestockwerk angibt, ein zweites Datenfeld ein Zeitfenster, ein drittes Datenfeld das Zielstockwerk und ein viertes Datenfeld die Anzahl zusätzlicher Passagiere (4) für die im Datensatz beschriebene Rufsituation; und
eine Zielrufsteuerungseinrichtung (8), die ausgestaltet ist, um
einen auf einem Stockwerk (L1, L2, L3) von einem ersten Passagier (4) zu einem ersten Zeitpunkt eingegebenen ersten Zielrufs auszuwerten, um aus dem ersten Zielruf erste Rufinformation zu ermitteln, wobei die erste Rufinformation Angaben zu einem Rufeingabestockwerk (L1, L2, L3) und/oder einem Zielstockwerk (L1, L2, L3) enthält;
mittels der ersten Rufinformation zu ermitteln, ob dem ersten Zielruf eine Anzahl von zusätzlichen Passagieren (4) zuzuordnen ist, wobei sich aus der Anzahl von zusätzlichen Passagieren (4) ein zusätzlicher Platzbedarf in einer den ersten Zielruf bedienenden Aufzugskabine (10) ergibt;
Information zum zusätzlichen Platzbedarf zu erzeugen, wenn dem ersten Zielruf eine Anzahl von zusätzlichen Passagieren (4) zuzuordnen ist; und
wenn dem ersten Zielruf eine Anzahl von zusätzlichen Passagieren (4) zuzuordnen ist, den ersten Zielruf mittels eines Zuteilungsalgorithmus unter Verwendung der Information zum zusätzlichen Platzbedarf zuzuteilen, um den ersten Passagier (4) vom Rufeingabestockwerk (L1, L2, L3) auf das Zielstockwerk (L1, L2, L3) zu befördern, wobei die Zielrufsteuerungseinrichtung (8) ausserdem ausgestaltet ist, um für das Zuteilen des ersten Zielrufs die Information zum zusätzlichen Platzbedarf getrennt vom ersten Zielruf zu halten und beide getrennt dem Zuteilungsalgorithmus zuzuführen.

7. Aufzugsystem (1) nach Anspruch 6, ausserdem umfassend ein Sensorsystem, das mit der Zielrufsteuerungseinrichtung (8) und der Speichereinrichtung (34) gekoppelt ist, wobei das Sensorsystem Information zu einer Anzahl von Passagieren (4) ermittelt, die auf einem Stockwerk (L1, L2, L3) in die Aufzugskabine (10) einsteigen.

8. Aufzugsystem (1) nach Anspruch 7, bei dem das Sensorsystem auf den Stockwerken (L1, L2, L3) angeordnete Sensoren (6) umfasst, die über eine Leitung (22) mit der Zielrufsteuerungseinrichtung (8) und der Speichereinrichtung (34) gekoppelt sind.

9. Aufzugsystem (1) nach Anspruch 8, wobei ein Sensor (6) des Sensorsystems eine Kamera umfasst und das Sensorsystem ausgestaltet ist, aus Bildaufnahmen der Kamera die Anzahl der Passagiere (4) zu ermitteln.

10. Aufzugsystem (1) nach einem der Ansprüche 6-9, bei dem die Zielrufsteuerungseinrichtung (8) ausserdem ausgestaltet ist, um die erzeugte Information zum zusätzlichen Platzbedarf mittels der vom Sensorsystem ermittelten Information zur Anzahl von einsteigenden Passagieren (4) anzupassen und für eine Bedienung der Passagiere (4) die angepasste Information zum zusätzlichen Platzbedarf zu verwenden.

11. Aufzugsystem (1) nach einem der Ansprüche 6-10, bei dem die Zielrufsteuerungseinrichtung (8) ausserdem ausgestaltet ist, um für das Zuteilen des ersten Zielrufs den Platzbedarf des ersten Passagiers (4) um den Platzbedarf der zusätzlichen Passagiere (4) zu erhöhen und den sich ergebenden Gesamtplatzbedarf dem Zuteilungsalgorithmus zuzuführen.

## Claims

1. A method for operating an elevator system (1) in a building (2), wherein the elevator system (1) comprises a destination call control device (8) and an elevator car (10), which can travel between floors (L1, L2, L3) of the building (2) and has a defined passenger capacity, with said method comprising the steps of:
evaluating a first destination call being input on a floor (L1, L2, L3) by a first passenger (4) at a first point in time in order to determine first call information from the first destination call, wherein the first call information contains data on a call input floor (L1, L2, L3) and/or a destination floor (L1, L2, L3);
using the first call information for determining if a number of additional passengers (4) are to be assigned to the first destination call, wherein the number of additional passengers (4) results in an additional space requirement in an elevator car (10) handling the first destination call, and wherein said determination comprises
- accessing a database (28), in which a plurality of datasets can be stored, wherein a dataset has predefined data fields that describe a call situation, and wherein a first data field indicates the call input floor, a second data field indicates a time window, a third data field indicates the destination floor and a fourth data field indicates the number of additional passengers (4) for the call situation described in the dataset, and
- determining if the first destination call corresponds to a call situation stored in the database (28);
generating information on the additional space requirement if a number of additional passengers (4) are to be assigned to the first destination call; and,
if a number of additional passengers (4) are to be assigned to the first destination call, allocating the first destination call with the aid of an allocation algorithm by using information on the additional space requirement in order to transport the first passenger (4) from the call input floor (L1, L2, L3) to the destination floor (L1, L2, L3), wherein the information on the additional space requirement is kept separate of the first destination call and both are fed to the allocation algorithm separately in order to allocate the first destination call.

2. The method according to claim 1, in which the generation of information on the additional space requirement comprises reading the fourth data field in order to determine the number of additional passengers (4).

3. The method according to one of claims 1 to 2, in which the space requirement of the first passenger (4) is increased by the space requirement of the additional passengers (4) and the resulting overall space requirement is fed to the allocation algorithm in order to allocate the first destination call.

4. The method according to claim 3, in which the allocation of destination calls is, if a number of destination calls essentially are input by different passengers (4) at the first point in time, based on a space requirement that, for one passenger (4) per destination call, results from the number of destination calls and a maximum number of additional passengers (4), wherein a number of additional passengers (4) is determined for each destination call and the destination call, to which the maximum number of additional passengers (4) is assigned, is determined thereof.

5. The method according to claim 3, in which the allocation of destination calls is, if a number of destination calls essentially are input by different passengers (4) at the first point in time, based on a space requirement that, for one passenger (4) per destination call, results from the number of destination calls and a maximum number of additional passengers (4), wherein a number of additional passengers (4) is determined for each destination call and each floor and a maximum value of the additional space requirement per floor is determined thereof, and wherein the resulting maximum values are added.

6. An elevator system (1) in a building (2), comprising:
an elevator car (10), which can travel between floors (L1, L2, L3) of the building (2) and has a defined passenger capacity;
a storage device (34), in which a database (28) containing a plurality of datasets is stored, wherein each dataset has predefined data fields that describe a call situation, and wherein a first data field indicates the call input floor, a second data field indicates a time window, a third data field indicates the destination floor and a fourth data field indicates the number of additional passengers (4) for the call situation described in the dataset; and
a destination call control device (8) that is configured for
evaluating a first destination call being input on a floor (L1, L2, L3) by a first passenger (4) at a first point in time in order to determine first call information from the first destination call, wherein the first call information contains data on a call input floor (L1, L2, L3) and/or a destination floor (L1, L2, L3);
using the first call information for determining if a number of additional passengers (4) are to be assigned to the first destination call, wherein the number of additional passengers (4) results in an additional space requirement in an elevator car (10) handling the first destination call;
generating information on the additional space requirement if a number of additional passengers (4) are to be assigned to the first destination call; and,
if a number of additional passengers (4) are to be assigned to the first destination call, allocating the first destination call with the aid of an allocation algorithm by using information on the additional space requirement in order to transport the first passenger (4) from the call input floor (L1, L2, L3) to the destination floor (L1, L2, L3), wherein the destination call control device (8) furthermore is configured for keeping the information on the additional space requirement separate of the first destination call and for feeding both to the allocation algorithm separately in order to allocate the first destination call.

7. The elevator system (1) according to claim 6, furthermore comprising a sensor system that is linked to the destination call control device (8) and the storage device (34), wherein the sensor system determines information on a number of passengers (4), who board the elevator car (10) on a floor (L1, L2, L3).

8. The elevator system (1) according to claim 7, in which the sensor system comprises sensors (6) that are arranged on the floors (L1, L2, L3) and linked to the destination call control device (8) and the storage device (34) via a line (22).

9. The elevator system (1) according to claim 8, wherein a sensor (6) of the sensor system comprises a camera and the sensor system is configured for determining the number of passengers (4) based on recorded images of the camera.

10. The elevator system (1) according to one of claims 6-9, in which the destination call control device (8) furthermore is configured for adapting the generated information on the additional space requirement by means of the information on the number of boarding passengers (4) determined by the sensor system and for using the adapted information on the additional space requirement for handling the passengers (4).

11. The elevator system (1) according to one of claims 6-10, in which the destination call control device (8) furthermore is configured for increasing the space requirement of the first passenger (4) by the space requirement of the additional passengers (4) and for feeding the resulting overall space requirement to the allocation algorithm in order to allocate the first destination call.

## Revendications

1. Procédé opérationnel d'un système d'ascenseur (1) dans un bâtiment (2), le système d'ascenseur (1) comprenant un dispositif de commande d'appels de destination (8) et une cabine d'ascenseur (10), qui est déplaçable entre des étages (L1, L2, L3) du bâtiment (2) et qui peut accueillir une capacité déterminée de passagers, comprenant :
l'évaluation d'un premier appel de destination saisi à un étage (L1, L2, L3) par un premier passager (4) à un premier moment, pour déterminer à partir du premier appel de destination une première information d'appel, la première information d'appel contenant des indications concernant un étage de saisie de l'appel (L1, L2, L3) et/ou un étage de destination (L1, L2, L3) ;
la détermination au moyen de la première information d'appel, si le premier appel de destination doit être associé à un nombre de passagers (4) supplémentaires, du nombre de passagers (4) supplémentaires résultant un besoin d'espace supplémentaire dans une cabine d'ascenseur (10) desservant le premier appel de destination, la détermination comprenant
- un accès à une base de données (28), dans laquelle peut être mémorisée une pluralité de jeux de données, un jeu de données disposant de champs de données prédéfinis, décrivant une situation d'appel, un premier champ de données indiquant l'étage de saisie de l'appel, un deuxième champ de données indiquant une fenêtre de temps, un troisième champ de données indiquant l'étage de destination et un quatrième champ de données indiquant le nombre de passagers (4) supplémentaires pour la situation d'appel décrite dans le jeu de données, et
- une détermination si le premier appel de destination correspond à une situation d'appel mémorisée dans la base de données (28) ;
la génération d'une information concernant le besoin d'espace supplémentaire si au premier appel de destination doit être associé un nombre de passagers (4) supplémentaires ; et,
si au premier appel de destination doit être associé un nombre de passagers (4) supplémentaires, l'attribution du premier appel de destination au moyen d'un algorithme d'attribution, en utilisant l'information concernant le besoin d'espace supplémentaire, pour amener le premier passager (4) de l'étage de saisie de l'appel (L1, L2, L3) vers l'étage de destination (L1, L2, L3), pour l'attribution du premier appel de destination, l'information concernant le besoin de place supplémentaire étant maintenue séparément du premier appel de destination et les deux étant amenés séparément vers l'algorithme d'attribution.

2. Procédé selon la revendication 1, lors duquel la génération d'une information concernant le besoin d'espace supplémentaire comprend une lecture du quatrième champ de données, pour déterminer le nombre de passagers (4) supplémentaires.

3. Procédé selon l'une quelconque des revendications 1 ou 2, lors duquel, pour l'attribution du premier appel de destination, le besoin d'espace pour le premier passager (4) est majoré du besoin d'espace pour les passagers (4) supplémentaires et le besoin d'espace total est amené vers l'algorithme d'attribution.

4. Procédé selon la revendication 3, lors duquel, si majoritairement au premier moment, un nombre d'appels de destination est saisi par différents passagers (4), pour l'attribution des appels de destinations, il est pris en compte un besoin d'espace qui pour un passager (4) résulte pour chaque appel de destination du nombre des appels de destination et d'un nombre maximum de passagers (4) supplémentaires, pour chaque appel de destination étant déterminé un nombre de passagers (4) supplémentaires et à partir de celui-ci, l'appel de destination auquel le nombre maximum de passagers (4) est associé.

5. Procédé selon la revendication 3, lors duquel, si majoritairement au premier moment, un nombre d'appels de destination est saisi par différents passagers (4), pour l'attribution des appels de destinations, il est pris en compte un besoin d'espace qui pour un passager (4) résulte pour chaque appel de destination du nombre des appels de destination et d'un nombre maximum de passagers (4) supplémentaires, pour chaque appel de destination et chaque étage de destination étant déterminé un nombre de passagers (4) supplémentaires et à partir de celui-ci étant définie par étage de destination une valeur maximum du besoin d'espace supplémentaire et les valeurs maximum résultantes étant additionnées.

6. Système d'ascenseur (1) dans un bâtiment (2), comprenant :
une cabine d'ascenseur (10), qui est déplaçable entre des étages (L1, L2, L3) du bâtiment (2) et qui peut accueillir une capacité déterminée de passagers ;
un dispositif de mémoire (34), dans lequel est mémorisée une base de données (28) dans laquelle est mémorisée une pluralité de jeux de données, chaque jeu de données disposant de champs de données prédéfinis, décrivant une situation d'appel, un premier champ de données indiquant l'étage de saisie de l'appel, un deuxième champ de données indiquant une fenêtre de temps, un troisième champ de données indiquant l'étage de destination et un quatrième champ de données indiquant le nombre de passagers (4) supplémentaires pour la situation d'appel décrite dans le jeu de données ; et
un dispositif de commande d'appels de destination (8), qui est conçu pour évaluer un premier appel de destination saisi sur un étage (L1, L2, L3) à un premier moment par un premier passager (4), pour déterminer à partir du premier appel de destination une première information d'appel, la première information d'appel comprenant des indications concernant un étage de saisie de l'appel (L1, L2, L3) et/ou un étage de destination (L1, L2, L3) ;
déterminer à partir de la première information d'appel s'il doit être associé au premier appel de destination un nombre de passagers (4) supplémentaires, du nombre de passagers (4) supplémentaires résultant un besoin d'espace supplémentaire dans une cabine d'ascenseur (10) desservant le premier appel de destination ;
générer une information concernant le besoin d'espace supplémentaire, si au premier appel de destination doit être associé un nombre de passagers (4) supplémentaires ; et
si au premier appel de destination doit être associé un nombre de passagers (4) supplémentaires, attribuer le premier appel de destination au moyen d'un algorithme d'attribution en utilisant l'information concernant le besoin d'espace supplémentaire, pour amener le premier passager (4) de l'étage de saisie de l'appel (L1, L2, L3) vers l'étage de destination (L1, L2, L3), le dispositif de commande d'appels de destination (8) étant conçu par ailleurs, pour maintenir pour l'attribution du premier appel de destination l'information concernant le besoin d'emplacement supplémentaire séparément du premier appel de destination et pour amener les deux séparément vers l'algorithme d'attribution.

7. Système d'ascenseur (1) selon la revendication 6, comprenant par ailleurs un système de capteurs, qui est connecté avec le dispositif de commande d'appels de destination (8) et avec le dispositif de mémoire (34), le système de capteurs déterminant une information concernant un nombre de passagers (4) qui à un étage (L1, L2, L3) entrent dans la cabine d'ascenseur (10).

8. Système d'ascenseur (1) selon la revendication 7, dans lequel le système de capteurs comprend des capteurs (6) placés sur les étages (L1, L2, L3), qui sont connectés via une ligne (22) avec le dispositif de commande d'appels de destination (8) et le dispositif de mémoire (34).

9. Système d'ascenseur (1) selon la revendication 8, un capteur (6) du système de capteurs comprenant une caméra et le système de capteurs étant conçu pour déterminer à partir de prises de vue de la caméra le nombre des passagers (4).

10. Système d'ascenseur (1) selon l'une quelconque des revendications 6 à 9, dans lequel le dispositif de commande d'appels de destination (8) est conçu par ailleurs pour adapter l'information générée concernant le besoin d'espace supplémentaire au moyen de l'information générée déterminée par le système de capteurs concernant le nombre des passagers (4) entrants et pour utiliser l'information concernant le besoin d'espace supplémentaire pour gérer les passager (4).

11. Système d'ascenseur (1) selon l'une quelconque des revendications 6 à 10, dans lequel le dispositif de commande d'appels de destination (8) est conçu par ailleurs pour majorer le besoin d'espace pour le premier passager (4) du besoin d'espace pour les passagers (4) supplémentaires et pour amener le besoin total de place supplémentaire qui en résulte vers l'algorithme d'attribution.
